# EUROPÄISCHE PATENTSCHRIFT

(11) **EP 1 333 162 B1**
(45) Veröffentlichungstag und Bekanntmachung des Hinweises auf die Patenterteilung: **20.07.2005**
(21) Anmeldenummer: 03100044.1
(22) Anmeldetag: 13.01.2003
(51) Int. Cl.: F01N 1/16, F01N 7/08

(54) **Auspuffsystem für ein Arbeitsfahrzeug**
Exhaust system for a work vehicle
Système d'échappement pour véhicule utilitaire

(30) Priorität: 23.01.2002 US 56122
(43) Veröffentlichungstag der Anmeldung: 06.08.2003
(73) Patentinhaber: DEERE & COMPANY, Moline, Illinois 61265-8098 (US)
(72) Erfinder: Sheidler, Alan, David, 61265, Moline (US); Tingle, Kyle, John, 61241, Colona (US)
(74) Vertreter: Holst, Sönke, Dr.

(56) Entgegenhaltungen:
- DE-A- 1 601 350
- DE-U- 6 803 317
- DE-U- 29 501 002
- FR-A- 2 534 969
- GB-A- 384 272
- US-A- 4 586 908
- US-A- 4 665 692
- US-A- 4 773 215

## Beschreibung

Die Erfindung betrifft ein Verfahren zum Betreiben eines Auspuffsystems für ein Arbeitsfahrzeug.

In der DE 295 01 002 U wird eine Auspuffanlage für Kraftfahrzeuge beschrieben, bei der eine Umschalteinrichtung in dem Auspuffrohr vor dem Endtopf des Auspuffes angeordnet ist. Dadurch besteht die Möglichkeit, das Auspuffrohr mit einem von zwei Einlassrohren des Endtopfs zu verbinden. Die Umschalteinrichtung dient zur Regelung des Rückstaus innerhalb des Auspuffrohres. Eine ähnliche Auspuffanlage beschreibt die DE 68 03 317 U, gemäß der jeweils einer von zwei Auspuffschalldämpfern abhängig von der Drehzahl des Motors ausgewählt wird. Die WO 97/40264 A schlägt vor, einen Motor mit zwei Auspuffrohren zu verbinden, von denen wenigstens eines abhängig von einer Bedienereingabe zu- oder abgeschaltet wird.

Landwirtschaftliche Erntemaschinen, wie sie z. B. in der US 6 257 977 A offenbart sind, werden verwendet, um landwirtschaftliche Güter von einem Feld zu ernten. Es gibt jedoch auch Gelegenheiten, bei denen derartige Erntemaschinen transportiert oder auf einer Straße gefahren werden müssen, um das Feld zu erreichen oder vom Feld zurückzukehren. Manche Regierungsbehörden haben Geräuschbegrenzungen für Nutzfahrzeuge erlassen, die auf öffentlichen Straßen fahren. Insbesondere die von europäischen Regulierungsbehörden erlassenen Geräuschbegrenzungen sind streng. Mit ansteigender Motorgröße und wachsenden Leistungsanforderungen wird es schwieriger, diese Beschränkungen einzuhalten.

Eine Quelle für von einem Fahrzeug abgegebene Geräusche ist das Auspuffgeräusch. Das Auspuffgeräusch wird in der Regel durch einen Schalldämpfer am Auspuffrohr gedämpft. Normalerweise ist die Geräuschdämpfungsfähigkeit eines Schalldämpfers proportional zu seiner Flusseinschränkung. Die Flusseinschränkung wird typischerweise als Rückstaudruck gemessen. Eine gesteigerte Ausstoßgeräuschdämpfung hat typischerweise einen vergrößerten Rückstaudruck am Ausstoßverteiler des Motors zu Folge, der die vom Motor lieferbare Leistung beschränkt. Ein vergrößerter Rückstaudruck hat typischerweise eine verminderte verfügbare Motorleistung, abgesunkene Betriebsstoffökonomie und möglicherweise eine verminderte Lebensdauer eines Turboladers zur Folge.

Die der Erfindung zu Grunde liegende Aufgabe wird darin gesehen, einen Schalldämpfer bereitzustellen, der das Geräusch während des Straßentransports auf zulässige Werte vermindert, aber beim Betrieb auf einem Feld keinen übermäßigen Rückstau auf den Motor ausübt.

Diese Aufgabe wird erfindungsgemäß durch die Lehre des Patentanspruchs 1 gelöst, wobei in den weiteren Patentansprüchen Merkmale aufgeführt sind, die die Lösung in vorteilhafter Weise weiterentwickeln.

Es wurde erkannt, dass die maximalen Leistungsanforderungen an den Motor eines selbstfahrenden Arbeitsfahrzeugs, insbesondere eines Mähdreschers, nicht beim Transport auf einer Straße auftreten, bei dem die Geräuscheinschränkungen zu beachten sind. Die maximalen Leistungsanforderungen treten auf dem Feld auf. Für den Transport auf der Straße ist die Leistungsanforderung in der Regel weniger als drei Viertel der maximalen Nennleistung, so dass die Drehzahl des Motors vermindert werden kann und die zugehörigen Ausstoßflüsse viel kleiner als die maximalen Flüsse sind. Die vorliegende Erfindung basiert darauf, dass ein Schalldämpfer derart bemessen werden kann, dass er bei diesen verminderten Ausstoßflüssen die Geräuschanforderungen beim Transport auf einer Straße erfüllen kann, aber für einen Betrieb mit voller Leistung auf einem Feld zu einschränkend wäre.

Daher wird eine Abzweigungsleitung für ein Auspuffsystem für ein Arbeitsfahrzeug vorgeschlagen, die in einem im Wesentlichen geschlossenen Zustand eine maximale Geräuschabschwächung für den Transport auf einer Straße bereitstellt, d. h. einen relativ hohen Rückstaudruck, und in einem im Wesentlichen geöffneten Zustand für den Betrieb auf einem Feld mit voller Leistung eine verminderte Beschränkung des Flusses bereitstellt, d. h. einen relativ niedrigen Rückstaudruck. Eine Ventileinrichtung stromauf des im Straßenbetrieb aktiven Schalldämpfers ermöglicht es, die Abzweigungsleitung zu öffnen und zu schließen. Sie wird automatisch betätigt. Die Ventileinrichtung wird durch eine elektronische Steuereinheit, die auch die Geschwindigkeit des Motors steuert, in Abhängigkeit von den Leistungsanforderungen des Motors gesteuert. Das Abzweigungssystem wird elektronisch deaktiviert, wenn das Arbeitsfahrzeug in einen höheren Gang geschaltet wird, der nur für das Fahren auf einer Straße genutzt wird, d. h. um das gesamte Auspuffgas durch den ersten Schalldämpfer zu zwingen. Dadurch werden die Geräuschpegelbeschränkungen beim Fahren auf den Straßen eingehalten.

Auf diese Weise erreicht man eine Reduzierung des Geräuschniveaus auf akzeptable Werte während des Straßentransports, ohne dass während des Betriebs auf dem Feld eine Einschränkung der Leistung des Motors durch übermäßigen Rückstaudruck zu befürchten wäre.

Die Ventileinrichtung kann eine Leitklappe aufweisen, die die Abzweigungsleitung öffnen und schließen und vorzugsweise auch die zum ersten Schalldämpfer führende Leitung schließen und öffnen kann.

Es kann eine Membran verwendet werden, um die Leitklappe derart zu steuern, dass der erste Schalldämpfer beim Betrieb des Arbeitsfahrzeugs auf einem Feld umgangen wird. Das Auspuffsystem kann derart konfiguriert sein, dass der erste Schalldämpfer völlig umgangen wird und die Abgase komplett durch die Abzweigungsleitung geleitet werden. Es kann aber auch ein System sein, das nur einen Teil des Auspuffgases umleitet, um den Rückstaudruck zu vermindern, während noch ein gewisser Fluss durch den ersten Schalldämpfer aufrecht erhalten wird. Dadurch würde der Geräuschpegel vermindert und ein gewisser Rückstaudruck aufrechterhalten. Außerdem könnte das System derart konfiguriert sein, dass das Auspuffgas vom ersten, einschränkenderen Schalldämpfer ganz oder proportional (d. h. teilweise) in einen weniger einschränkenden, zweiten Schalldämpfer umgeleitet wird. Alternativ könnte das System derart konfiguriert sein, dass der zweite Schalldämpfer nicht notwendigerweise weniger einschränkend ist, aber der kombinierte Flussweg durch den ersten und den zweiten Schalldämpfer signifikant weniger einschränkend ist als der Flussweg nur durch den ersten Schalldämpfer.

Der Betrag des durch die Abzweigungsleitung geführten Flusses hängt von der Position der Leitklappe ab. Die Position der Leitklappe kann durch eine Membran gesteuert werden, die einem positiven Luftdruck (Überdruck) ausgesetzt ist, der durch eine Steuerluftleitung vom Einlassverzweiger des Motors geliefert wird, wobei der Luftdruck bei einem turbogeladenen Motor von der Belastung des Motors abhängig ist. Alternativ könnte bei einem Saugmotor das Vakuum im Einlassverzweiger zur Bewegung der Membran genutzt werden. In die Steuerluftleitung kann zur präziseren Steuerung ein elektromagnetisches Ventil eingefügt werden. Das elektromagnetische Ventil kann durch eine Steuerung, vorzugsweise die elektronische Steuereinheit des Fahrzeugs, gesteuert werden. Der Modulationsgrad der Leitklappe kann durch die elektronische Steuereinheit proportional zu den Leistungsanforderungen des Motors gesteuert werden. Wenn die Leistungsanforderungen gering sind, können alle Auspuffgase durch den ersten Schalldämpfer geleitet werden. Wenn die Leistungsanforderungen ansteigen, können progressiv ansteigende Beträge der Auspuffgase durch ein Öffnen der Leitklappe in die Abzweigungsleitung umgeleitet werden. Daher wird sogar auf dem Feld, wo die Straßengeräuschbeschränkungen nicht anwendbar sind, entsprechend der Leistungsanforderungen ein maximaler Betrag an Geräuschdämpfung erzielt.

In den Zeichnungen ist ein nachfolgend näher beschriebenes Ausführungsbeispiel der Erfindung dargestellt. Es zeigt:
- Fig. 1: ein schematisches Diagramm eines erfindungsgemäßen Schalldämpfersystems, wobei sich die Leitklappe in einer Straßentransportposition befindet, und
- Fig. 2: ein schematisches Diagramm eines erfindungsgemäßen Schalldämpfersystems, wobei sich die Leitklappe in einer Feldposition befindet, in der die volle Leistung zur Verfügung steht.

Die Figur 1 illustriert einen Motor 50, der mit einer Auspuffleitung 54 verbunden ist, die zu einer Ventileinrichtung 56 führt. Die Ventileinrichtung 56 ist mit zwei Auslässen verbunden, einem ersten Auslass 60, der mit einer Schalldämpferleitung 62 verbunden ist, und einer zweiten Verbindung 66, die mit einer Abzweigungsleitung 70 verbunden ist. Die Schalldämpferleitung 62 ist mit einem ersten Schalldämpfer 72 verbunden, welcher mit einem ersten Endrohr 74 verbunden ist.

Die Abzweigungsleitung 70 kann mit einem zweiten Schalldämpfer 76 verbunden sein, der mit einem zweiten Endrohr 80 verbunden ist. Der zweite Schalldämpfer 76 kann ein weniger eingeengter Schalldämpfer sein, um einen wesentlichen Anteil des gesamten ausgestoßenen Flusses mit weniger Rückstaudruck durchzulassen als der erste Schalldämpfer 62, oder er könnte mehr oder weniger einschränkend sein als der erste Schalldämpfer 72, wobei der Durchgang des gesamten ausgestoßenen Gases durch beide Schalldämpfer 72, 76 einen verminderten Rückstaudruck während des Feldbetriebs des Mähdreschers zur Folge hat. Alternativ kann der zweite Schalldämpfer 76 völlig wegfallen und die Abzweigungsleitung 70 kann mit dem Endrohr 80 verbunden oder damit einteilig geformt sein.

Innerhalb der Ventileinrichtung 56 befindet sich eine bewegliche Leitklappe 84. Die Leitklappe 84 ist um einen Schwenkpunkt 86 verschwenkbar. In der in Figur 1 dargestellten Position befindet sich die Leitklappe 84 in einer Position, so dass die gesamte Ausstoßmenge durch den ersten Schalldämpfer 72 fließt. Die Leitklappe 84 ist mit einer Betätigungsstange 90 verbunden, die mit einer Membran 94 verbunden ist. Die Membran 94 befindet sich in Druckverbindung mit einer Steuerluftleitung 104. Die Steuerluftleitung 104 ist mit einem unter Überdruck stehenden Luftaufnahmeverzweiger 110 verbunden, der Verbrennungsluft an den mit innerer Verbrennung arbeitenden Motor 50 liefert. Wenn der Ladedruck im Luftaufnahmeverzeiger 110 ansteigt, wird die Leitklappe 84 proportional geöffnet, so dass eine Menge des Verbrennungsgases an den Auslass 66 der Ventileinrichtung 56 umgeleitet wird. Der Rückstaudruck im Auslass würde somit bei höheren Leistungsanforderungen vermindert.

Ein elektromagnetisches Ventil 106 kann in die Steuerluftleitung 104 eingeschleift sein. Das Ventil 106 kann mit einer Steuerung C, wie einer elektronischen Steuereinheit mit einem Mikroprozessor, signalübertragend verbunden sein. Derartige Steuerungen sind mit dem Getriebe des Mähdreschers signalübertragend verbunden und steuern die Motorgeschwindigkeit und die Ausgangsleistung des Getriebes an die Räder. Derartige Steuerungen werden verwendet, die Effizienz des Fahrzeugs zu optimieren. Die Steuerung kann die Abzweigungsleitung 70 fortschreitend öffnen, wenn auf dem Feld Leistungsanforderungen an den Mähdrescher gestellt werden.

Die Figur 2 illustriert das System aus Figur 1, wobei die Leitklappe 84 in eine Stellung bewegt ist, in der sie den Auspuffweg durch den Schalldämpfer 72 schließt und den Abzweigungsweg öffnet. Bei dieser Ausstoßkonfiguration wäre das Auspuffsystem weniger einschränkend und würde eine höhere vom Motor 50 bereitstellbare Leistung zur Folge haben, wenn sie auf einem Feld betrieben wird, auf dem Geräuscheinschränkungen im Vergleich mit dem Betrieb während des Transports auf Straßen weniger wichtig sind.

## Patentansprüche

1. Verfahren zum Betreiben eines Auspuffsystems für ein Arbeitsfahrzeug, das mit einem Motor (50), einer Auspuffleitung (54) des Motors (50) und einem mit der Auspuffleitung (54) verbindbaren Schalldämpfer (72) ausgerüstet ist, wobei eine mit der Auspuffleitung (54) verbindbare Abzweigungsleitung (70) und eine Ventileinrichtung (56) vorhanden sind, die zwischen der Auspuffleitung (54) und dem Schalldämpfer (72) angeordnet ist und die Abzweigungsleitung (70) während des Betriebs des Arbeitsfahrzeugs auf einer Straße durch die Ventileinrichtung (56) geschlossen wird und die Abzweigungsleitung (70) durch die Ventileinrichtung (56) während des Betriebs des Arbeitsfahrzeugs auf einem Feld geöffnet wird, so dass die Abzweigungsleitung (70) beim Transport auf einer Straße im geschlossenen Zustand eine maximale Geräuschabschwächung bereitstellt und beim Betrieb auf einem Feld in geöffnetem Zustand eine verminderte Beschränkung des Flusses bereitstellt, wobei die Ventileinrichtung (56) durch eine elektronische Steuereinheit (C), die auch die Geschwindigkeit des Motors (50) steuert, in Abhängigkeit von den Leistungsanforderungen des Motors (50) gesteuert wird und die Abzweigungsleitung (70) elektronisch deaktiviert wird, wenn das Arbeitsfahrzeug in einen höheren Gang geschaltet wird, der nur für das Fahren auf einer Straße genutzt wird.

2. Verfahren nach Anspruch 1, **gekennzeichnet durch** einen zweiten Schalldämpfer (76), der stromab der Ventileinrichtung (56) mit der geöffneten Abzweigungsleitung (70) verbunden wird.

3. Verfahren nach Anspruch 1 oder 2, **dadurch gekennzeichnet, dass** die Ventileinrichtung (56) eine Leitklappe (84) umfasst, die durch eine luftgesteuerte Membran (94) gesteuert wird, wobei die Membran (94) luftdruckleitend mit einer Druckluftquelle verbunden ist.

4. Verfahren nach Anspruch 3, **dadurch gekennzeichnet, dass** ein elektromagnetisches Ventil (106) innerhalb der Steuerluftleitung (104) zwischen der Druckluftquelle und der Membran (94) angeordnet ist, und dass das Ventil (106) durch die elektronische Steuereinheit (C) gesteuert wird.

5. Verfahren nach Anspruch 4, **dadurch gekennzeichnet, dass** die elektronische Steuereinheit (C) das Ventil (106) entsprechend Leistungsanforderungen des Arbeitsfahrzeugs steuert.

6. Verfahren nach einem der vorhergehenden Ansprüche, **dadurch gekennzeichnet, dass** die Ventileinrichtung (56) eine Leitklappe (84) umfasst, die zwischen einer Position, in der sie die Abzweigungsleitung (70) verschließt, und einer Position, in der sie die Abzweigungsleitung (70) öffnet, bewegt wird.

7. Verfahren nach einem der vorhergehenden Ansprüche, **dadurch gekennzeichnet, dass** die Ventileinrichtung (56) eine Leitklappe (84) umfasst, die zwischen einer Position, in der sie den Schalldämpfer (72) öffnet, und einer Position, in der sie den Schalldämpfer (72) schließt, bewegt wird.

8. Anwendung eines Verfahrens nach einem der vorhergehenden Ansprüche an einer insbesondere selbstfahrenden landwirtschaftlichen Erntemaschine, vorzugsweise Mähdrescher.

9. Arbeitsfahrzeug, eingerichtet zur Durchführung des Verfahrens nach einem der vorhergehenden Ansprüche.

## Claims

1. A method of operating an exhaust system for a utility vehicle which is equipped with an engine (50), an exhaust pipe (54) of the engine (50) and a silencer (72) which can be connected to the exhaust pipe (54), wherein a branch pipe (70) which can be connected to the exhaust pipe (54) and a valve arrangement (56), disposed between the exhaust pipe (54) and the silencer (72), are provided, wherein the branch pipe (70) is closed by the valve arrangement (56) during operation of the utility vehicle on a road and the branch pipe (70) is opened by the valve arrangement (56) during operation of the utility vehicle on a field, so that the branch pipe (70) provides maximum damping of noise in the closed state during transport on a road and provides a reduced restriction on flow in the opened state during operation on a field, wherein the valve arrangement (56) is controlled in dependence on the power demands of the engine (50) by an electronic control unit (C) which also controls the speed of the engine (50) and the branch pipe (70) is electronically deactivated when the utility vehicle is shifted into a higher gear which is only used for travel on a road.

2. A method according to claim 1, **characterized by** a second silencer (76) which is connected to the opened branch pipe (70) downstream of the valve arrangement (56).

3. A method according to claim 1 or 2, **characterized in that** the valve arrangement (56) comprises a guide flap (84) which is controlled by an air-controlled membrane (94), wherein the membrane (94) is connected for communication of air pressure to a compressed air source.

4. A method according to claim 3, **characterized in that** an electromagnetic valve (106) is disposed in the control air line (104) between the compressed air source and the membrane (94) and **in that** the valve (106) is controlled by the electronic control unit (C).

5. A method according to claim 4, **characterized in that** the electronic control unit (C) controls the valve (106) in accordance with power demands of the utility vehicle.

6. A method according to any of the preceding claims, **characterized in that** the valve arrangement (56) comprises a guide flap (84) which is moved between a position in which it closes the branch pipe (70) and a position in which it opens the branch pipe (70).

7. A method according to any of the preceding claims, **characterized in that** the valve arrangement (56) comprises a guide flap (84) which is moved between a position in which it opens the silencer (72) and a position in which it closes the silencer (72).

8. Use of a method according to any of the preceding claims in an agricultural harvesting machine, especially self-propelled, preferably a combine harvester.

9. A utility vehicle arranged to perform the method according to any of the preceding claims.

## Revendications

1. Procédé de fonctionnement d'un système d'échappement pour un véhicule de travail, qui est équipé d'un moteur (50), d'un tube d'échappement (54) du moteur (50) et d'un silencieux (72) susceptible d'être relié au tube d'échappement (54), dans lequel il est prévu un tube de dérivation (70), susceptible d'être relié au tube d'échappement (54), et un dispositif à clapet (56), qui est agencé entre le tube d'échappement (54) et le silencieux (72), et, lorsque le véhicule de travail roule sur une route, le tube de dérivation (70) est fermé par le dispositif à clapet (56) et, lorsque le véhicule de travail est en service sur un champ, le dispositif à clapet (56) ouvre le tube de dérivation (70), de telle sorte que le tube de dérivation (70) en position fermée, pendant le transport sur route, fournit une diminution maximale des bruits et en position ouverte, en cours de service sur un champ, fournit une restriction limitée du flux, dans lequel procédé le dispositif à clapet (56) est commandé en fonction des exigences de puissance du moteur (50) par une unité de commande (C) électronique, qui commande aussi la vitesse du moteur (50), et le tube de dérivation (70) est désactivé électroniquement lorsque le véhicule de travail passe dans un rapport de transmission plus élevé qui est utilisé uniquement pour un déplacement sur une route.

2. Procédé selon la revendication 1, **caractérisé par** un deuxième silencieux (76) qui est relié en aval du dispositif à clapet (56) avec le tube de dérivation (70) ouvert.

3. Procédé selon la revendication 1 ou 2, **caractérisé en ce que** le dispositif à clapet (56) comporte un clapet de guidage (84) qui est commandé par une membrane (94) actionnée par l'air, la membrane (94) étant reliée à une source d'air comprimé de manière à guider l'air comprimé.

4. Procédé selon la revendication 3, **caractérisé en ce qu'**un clapet électromagnétique (106) est agencé à l'intérieur de la conduite d'air de commande (104) entre la source d'air comprimé et la membrane (94) et **en ce que** le clapet (106) est commandé par une unité de commande (C) électronique.

5. Procédé selon la revendication 4, **caractérisé en ce que** l'unité de commande (C) électronique commande le clapet (106) en fonction des exigences de puissance du véhicule de travail.

6. Procédé selon l'une quelconque des revendications précédentes, **caractérisé en ce que** le dispositif à clapet (56) comporte un clapet de guidage (84) qui se déplace entre une position, dans laquelle il ferme le tube de dérivation (70), et une position, dans laquelle il ouvre le tube de dérivation (70).

7. Procédé selon l'une quelconque des revendications précédentes, **caractérisé en ce que** le dispositif à clapet (56) comporte un clapet de guidage (84) qui se déplace entre une position, dans laquelle il ouvre le silencieux (72), et une position, dans laquelle il ferme le silencieux (72).

8. Utilisation d'un procédé selon l'une quelconque des revendications précédentes sur une machine agricole à récolter, en particulier automotrice, de préférence une moissonneuse-batteuse.

9. Véhicule de travail équipé pour la mise en oeuvre du procédé selon l'une quelconque des revendications précédentes.
